# EUROPÄISCHE PATENTSCHRIFT

(11) **EP 1 023 534 B1**
(45) Veröffentlichungstag und Bekanntmachung des Hinweises auf die Patenterteilung: **13.11.2002**
(21) Anmeldenummer: 98945315.4
(22) Anmeldetag: 08.09.1998
(51) Int. Cl.: F02M 59/46, F16K 31/06

(54) **ELEKTRISCH ANSTEUERBARES VENTIL**
ELECTRICALLY CONTROLLED VALVE
SOUPAPE A COMMANDE ELECTRIQUE

(30) Priorität: 13.10.1997 DE 19745124
(43) Veröffentlichungstag der Anmeldung: 02.08.2000
(73) Patentinhaber: DaimlerChrysler AG, 70567 Stuttgart (DE)
(72) Erfinder: ESPEY, Christoph, D-73728 Esslingen (DE)
(86) Internationale Anmeldenummer: EP9805682
(87) Internationale Veröffentlichungsnummer: WO99019622

(56) Entgegenhaltungen:
- EP-A- 0 438 162
- DE-A- 3 406 198
- DE-A- 19 716 041
- US-A- 4 653 455

## Beschreibung

Die Erfindung betrifft ein elektrisch ansteuerbares Ventil nach dem Oberbegriff von Anspruch 1.

Elektrisch ansteuerbare Ventile, die durch Elektromagnete, piezoelektrische Elemente und dergleichen betätigt werden, werden unter anderem bei Kraftstoffeinspritzvorrichtungen für Brennkraftmaschinen verwendet. Hierbei führt eine Speisepumpe den Kraftstoff mit einem niedrigen Druck der Saugseite einer Hochdruckpumpe, in der Regel einer mechanisch angetriebenen Kolbenpumpe zu, die den Kraftstoff über ein Einspritzventil unter hohem Druck in die Brennkraftmaschine einspritzt. Die Menge des pro Arbeitszyklus eingespritzten Kraftstoffs wird dadurch begrenzt, daß ein elektrisch ansteuerbares Ventil die Verbindung zwischen der Druckleitung der Einspritzpumpe und einem Rückflußkanal herstellt und damit die wirksame Förderung des Einspritzhubs beendet.

Ein gattungsmäßiges Ventil einer Einspritzvorrichtung ist aus der DE 34 06 198 62 bekannt. Das elektromagnetisch betätigbare Ventil weist einen Ventilsitz, einen Ventilschaft mit einem Führungsteil, einen Ventilkörper in Form eines Ventiltellers, eine elektromagnetische Einrichtung und eine Ventilfeder auf. Der Ventilschaft ist mit einem Führungsteil axial beweglich in einem Ventilgehäuse geführt, wobei ein Elektromagnet im erregten Zustand den Ventilkörper über ein elastisches Element entgegen der Kraft der Ventilfeder gegen einen Ventilsitz zieht und die Ventilfeder bei stromlosem Zustand des Elektromagneten den Ventilkörper um einen begrenzten Weg öffnet. Der Kraftstoff wird dem Ventil über einen Druckkanal zugeführt, der in einen Ringraum zwischen dem Ventilsitz und dem Führungsteil mündet. Damit auf das Ventil durch den Kraftstoffdruck keine oder nur geringe hydraulische Kräfte wirken, weist der Führungsteil zum Ringraum hin einen Absatz auf, dessen Ringfläche dem hydraulisch wirksamen Durchmesser des Ventilkörpers im wesentlichen entspricht, so daß sich die auf den Ventilkörper wirkenden Druckkräfte am Ventilschaft ausgleichen.

Durch Verschleiß aufgrund von Feststoffpartikeln im Kraftstoff und Kavitation sowie durch Setzerscheinungen am Ventilsitz verändert sich der wirksame hydraulische Durchmesser im Laufe der Zeit und das zu Anfang gegebene hydraulische Gleichgewicht liegt nicht mehr vor. Dadurch kann die Ventilfunktion erheblich gestört werden, so daß eine exakte Absteuerung des Kraftstoffs nicht mehr gewährleistet ist.

Es wurde bereits vorgeschlagen, DE 19 716 041.7, durch geometrische Maßnahmen dafür zu sorgen, daß der wirksame hydraulische Durchmesser durch Verschleiß und Setzerscheinungen gegenüber dem Auslegezustand nicht größer wird bzw. begrenzt wird. Dies wird z.B. dadurch erreicht, daß der Ventilkörper und der Ventilsitz nur eine geringe Überdeckung aufweisen. Dadurch bleibt die kleine Kontaktfläche selbst bei Verschleiß relativ konstant. Es hat sich aber gezeigt, daß durch die Maßnahmen die Strömungsverhältnisse am Ventilsitz ungünstig beeinflußt werden, so daß verstärkt mit Kavitation zu rechnen ist, bzw. die Dynamik während des Öffnens des Ventils verschlechtert wird.

Aus der US-A-4 653 455 ist ein weiteres gattungsmäßiges Ventil einer Einspritzvorrichtung bekannt, wobei eine Kontaktfläche zwischen einem axial beweglichen Ventilkörper und einem gehäusefesten Ventilsitz durch eine Stufe, also einen nicht kontinuierlichen Übergang, am Ventilkörper begrenzt ist. An die Kontaktfläche schließt sich nach innen eine Leitfläche an, wodurch die Strömung in einen koaxial zum Ventil verlaufenden Abströmkanal umgelenkt wird.

Der Erfindung liegt die Aufgabe zugrunde, die Strömungsverhältnisse im Bereich des Ventilsitzes zu verbessern, ohne auf die oben geschilderten Vorteile verzichten zu müssen. Sie wird erfindungsgemäß durch die Merkmale des Anspruchs 1 gelöst.

Nach der Erfindung wird die Kontaktfläche zwischen dem Ventilkörper und dem Ventilsitz durch eine Stufe nach außen begrenzt, an die sich eine Leitfläche anschließt. Durch die Stufe wird gleichzeitig der wirksame hydraulische Durchmesser des Ventilkörpers begrenzt, der somit während der gesamten Lebensdauer gleichbleibt. Die sich an die Stufe anschließende Leitfläche kann so gestaltet werden, daß die Flüssigkeit optimal zu einem Rückflußkanal abgeleitet wird, so daß Kavitation und damit verbundene Geräusche vermieden werden.

Erfindungsgemäß wird die Stufe vom Rand des Ventilkörpers gebildet und ein separater Leitkörper schließt sich an den Rand des Ventilkörpers an. Der Leitkörper kann sowohl mit dem Ventilgehäuse, z.B. in vorteilhafter Weise über Leitschaufeln oder mit dem Anschlag verbunden sein, der den Öffnungshub des Ventilkörpers begrenzt. Dabei schließt sich die Führungsfläche in der Öffungsstellung des Ventilkörpers an die Kontaktfläche des Ventilkörpers an, so daß sich eine günstige Strömung ausbilden kann.

Der Raum zwischen dem Leitkörper, dem Anschlag und dem Ventilkörper, in den der Ventilkörper während des Öffnungshubs eintaucht, ist zweckmäßigerweise durch radial gerichtete Drainagekanäle mit dem Rückflußkanal verbunden, damit während des Öffnens des Ventilkörpers keine hydraulische Rückwirkung entsteht. Die Unteransprüche enthalten einige Varianten zur Ausführung der Drainagekanäle. Durch die Dimensionierung der Drainagekanäle kann eine gezielte Dämpfung des Ventils erreicht werden.

Weitere Vorteile ergeben sich aus der folgenden Zeichnungsbeschreibung. In der Zeichnung sind Ausführungsbeispiele der Erfindung dargestellt.

Es zeigt:
- Fig. 1: einen schematischen Teilschnitt durch ein erfindungsgemäßes Ventil,
- Fig. 2: einen vergrößerten Ausschnitt entsprechend der Linie II in Fig. 1,
- Fig. 3-6: Varianten zur Fig. 2.

Ein elektrisch ansteuerbares Ventil 1 ist über eine Einrichtung 3, die ein Elektromagnet oder ein piezoelektrisches Element sein kann, ansteuerbar. Die Einrichtung 3 wirkt im angesteuerten Zustand entgegen der Kraft einer Ventilfeder 4 auf einen Ventilschaft 8, der mit einem Führungsteil 9 in einem Ventilgehäuse 2 axial geführt ist. Die Ventilfeder 4 ist in einer Federkammer 5 untergebracht und stützt sich mit einem Ende über eine Scheibe 7 an der am Ventilgehäuse 2 befestigten Einrichtung und mit ihrem anderen Ende über einen Federteller 6 am Ventilschaft 8 ab.

Am freien Ende des Ventilschafts 8 befindet sich ein Ventilkörper 10 in Form eines Ventiltellers, der mit einem Ventilsitz 13 am Ventilgehäuse 2 zusammenarbeitet. Eine Flüssigkeit, im Falle einer Kraftstoffeinspritzpumpe Kraftstoff, wird unter hohem Druck über einen Druckkanal 12, der in einen Ringraum 11 zwischen dem Führungsteil 9 und dem Ventilkörper 10 mündet, dem Ventil 1 zugeführt und in der gezeigten offenen Stellung in einen Rückflußkanal 27 abgeleitet. Die Ventilfeder 4 drückt in dieser Stellung den Ventilkörper 10 gegen einen Anschlag 25.

Wie aus Fig. 2 besser hervorgeht, überdeckt der Ventilkörper 10 den Ringraum 11 in radialer Richtung nur geringfügig, so daß sich am Rand des Ventilkörpers 10 eine schmale Kontaktfläche 14 ergibt, die durch eine Stufe 15 nach außen begrenzt ist. Die Stufe 15 wird nach Fig. 2-5 und 7 von dem Rand 17 des Ventilkörpers 10 gebildet, während bei der Ausgestaltung nach Fig. 6 die Stufe 15 durch einen Absatz im Ventilkörper 10 gebildet ist. An die Stufe 15 schließt sich eine Leitfläche 16 an, durch die die Strömung des Kraftstoffs zum Rückflußkanal 27 optimiert ist. Die Leitfläche 16 kann am Ventilkörper 10 unmittelbar angeformt sein (Fig. 6) oder Bestandteil eines Leitkörpers 18 sein. Dieser kann mit dem Anschlag 25 fest verbunden oder einstückig angeformt sein. Ferner ist es möglich, ihn mit dem Ventilgehäuse 2 zu verbinden (Fig. 6), was zweckmäßigerweise über Leitschaufeln 26 erfolgt, die die Wirkung der Leitfläche 16 unterstützen.

Zwischen dem Ventilkörper 10, dem Anschlag 25 und dem Leitkörper 18 wird ein Raum 28 gebildet, der über Drainagekanäle 21-24 mit dem Rückflußkanal 27 verbunden ist, um einen Stau des Kraftstoffs in diesem Raum 28 beim Öffnen des Ventils 1 zu vermeiden. Die Drainagekanäle 21-24 können unterschiedlich gestaltet sein. So zeigt Fig. 2 einen mit dem Anschlag 25 fest verbundenen Leitkörper 18, der Drainagekanäle 19 in dem Leitkörper 18 zwischen diesem und dem Anschlag 25 aufweist. Ferner hat der Ventilkörper 10 stirnseitig Drainagekanäle 20, die durch Nuten oder Einfräsungen geformt sein können.

Bei der Ausgestaltung nach Fig. 3 weist der Anschlag 25 durchgehende Drainagekanäle 21 auf, die von dem Bereich des Ventilkörpers 10 durch den Bereich des Leitkörpers 18 bis zum Rückflußkanal 27 führen.
Die Drainagekanäle nach Fig. 4 und 5 werden in dem Leitkörper 18, der mit dem Anschlag 25 verbunden ist, durch Schlitze 24 bzw. Bohrungen 22 gebildet. Die Bohrung 22 reicht dabei bis in den Bereich der Stirnfläche des Ventilkörpers 10. Da in der Ausführung nach Fig. 6 der Leitkörper 18 mit dem Ventilgehäuse 2 verbunden ist, kann hierbei der Drainagekanal 23 durch einen Ringraum zwischen dem Leitkörper 18 und dem Anschlag 25 gebildet werden.

## Patentansprüche

1. Elektrisch ansteuerbares Ventil (1) mit einer Einrichtung (3), die im angesteuerten Zustand entgegen der Kraft einer Ventilfeder (4) einen Ventilschaft (8) mit einem Ventilkörper (10) axial bewegt, der mit einem Ventilsitz (13) an einem Ventilgehäuse (2) zusammenarbeitet und den Durchfluß durch das Ventil (1) bestimmt, wobei der Ventilschaft (8) im Ventilgehäuse (2) geführt ist und zwischen seinem Führungsteil (9) und dem Ventilkörper (10) mit dem Ventilgehäuse (2) einen Ringraum (11) bildet, in den ein Druckkanal (12) mündet und die Kontaktfläche (14) zwischen dem Ventilkörper (10) und dem Ventilsitz (13) durch eine Stufe (15) begrenzt ist, an die sich eine Leitfläche (16) anschließt, **dadurch gekennzeichnet, daß** die Stufe vom Rand des Ventilkörpers (10) gebildet wird, an den die Leitfläche (16) nach außen anschließt und den ein separater, die Leitfläche (16) bildender Leitkörper (18) umgibt, der mit dem Ventilgehäuse (12) oder einem Anschlag (25) verbunden ist, der den Öffnungshub des Ventilkörpers (10) begrenzt.

2. Ventil nach Anspruch 1, **dadurch gekennzeichnet, daß** der Leitkörper (18) radial gerichtete Drainagekanäle (19, 20, 21, 22, 23, 24) aufweist, die einen an den Ventilkörper (10) angrenzenden Raum (28) mit einem Rückflußkanal (27) verbinden.

3. Ventil nach einem der vorhergehenden Ansprüche, **dadurch gekennzeichnet, daß** der Leitkörper (18) radial verlaufende Schlitze (24) aufweist.

4. Ventil nach einem der vorhergehenden Ansprüche, **dadurch gekennzeichnet, daß** Drainagekanäle (20, 21) zwischen dem Anschlag (25) und dem Ventilkörper (10) vorgesehen sind.

5. Ventil nach einem der vorhergehenden Ansprüche, **dadurch gekennzeichnet, daß** der Leitkörper (18) über Leitschaufeln (26), die in Strömungsrichtung dem Leitkörper (18) nachgeschaltet sind, am Ventilgehäuse (2) befestigt ist.

6. Ventil nach einem der Ansprüche 1 bis 4, **dadurch gekennzeichnet, daß** der Leitkörper (18) am Anschlag (25) angeformt ist und Bohrungen (22) die Drainagekanäle bilden.

## Claims

1. An electrically triggerable valve (1) with a device (3) which, when triggered, moves a valve shaft (8) with a valve body (10) axially against the force of a valve spring (4), which works together with a valve seat (13) on a valve housing (2) and determines the flow through the valve (1), the valve shaft (8) passing through the valve housing (2) and forming with the valve housing (2) between its guide (9) and the valve body (10) a ring-shaped chamber (11) into which a pressure channel (12) opens out, and the contact surface (14) between the valve body (10) and the valve seat (13) being limited by a step (15) adjoining which is a guide surface (16),
**characterised in that**
the step is formed by the edge of the valve body (10) which adjoins the guide surface (16) externally and which encloses a separate guide body (18) which forms the guide surface (16) which is connected to the valve housing (12) or a stop (25) which limits the opening stroke of the valve body (10).

2. A valve in accordance with claim 1,
**characterised in that**
the guide body (18) has radially oriented drainage channels (19,20,21,22, 23, 24) which connect a space (28) adjacent to the valve body (10) to a return channel (27).

3. A valve in accordance with one of the preceding claims,
**characterised in that**
the guide body (18) has radially running slits (24).

4. A valve in accordance with one of the preceding claims,
**characterised in that**
drainage channels (20, 21) are provided between the stop (25) and the valve body (10).

5. A valve in accordance with one of the preceding claims,
**characterised in that**
the guide body (18) is fixed to the valve housing (2) via guide blades (26) which are fitted downstream of the guide body (18) in the direction of flow.

6. A valve in accordance with one of claims 1 to 4,
**characterised in that**
the guide body (18) is formed as one piece with the stop (25) and the drainage channels take the form of holes (22).

## Revendications

1. Soupape à commande électrique (1) comportant un dispositif (3) qui, à l'état commandé, déplace axialement, à l'encontre de la force d'un ressort de soupape (4), une tige de soupape (8) comportant un corps de soupape (6), qui coopère avec un siège de soupape (13) présent dans un boîtier de soupape (2) et détermine le débit traversant la soupape (1), et dans laquelle la tige de soupape (8) est guidée dans le boîtier de soupape (2) et forme entre sa partie de guidage (9) et le corps de soupape (10) avec le boîtier de soupape (2) un espace annulaire (11), dans laquelle débouche un canal de pression (12), et la surface de contact (14) entre le corps de soupape (10) et le siège de soupape (13) est limité par un épaulement (15), auquel se raccorde une surface de guidage (16), **caractérisée en ce que** l'épaulement est formé par le bord du corps de soupape (10), auquel la surface de guidage (16) se raccorde vers l'extérieur et entoure un corps de guidage séparé (18), qui forme la surface de guidage (16) et est reliée au boîtier de soupape (12) ou à une butée (25), qui limite la course d'ouverture du corps de soupape (10).

2. Soupape selon la revendication 1, **caractérisée en ce que** le corps de guidage (18) possède des canaux de drainage (19, 20, 21, 22, 23, 24) dirigés radialement et qui relient un espace (28), qui jouxte le corps de soupape (10), au canal de reflux (27).

3. Soupape selon l'une des revendications précédentes, **caractérisée en ce que** le corps de guidage (18) possède des fentes (24) qui s'étendent radialement.

4. Soupape selon l'une des revendications précédentes, **caractérisée en ce que** des canaux de drainage (20, 21) sont prévus entre la butée (25) et le corps de soupape (10).

5. Soupape selon l'une des revendications précédentes, **caractérisé en ce que** le corps de guidage (18) est fixé sur le boîtier de soupape (2) par l'intermédiaire d'aubes directrices (26), qui sont disposées en aval du corps de guidage (18) dans la direction d'écoulement.

6. Soupape selon l'une des revendications 1 à 4, **caractérisée en ce que** le corps de guidage (18) est formé sur la butée (25) et que des perçages (22) forment les canaux de drainage.
